# EUROPÄISCHE PATENTSCHRIFT

(11) **EP 2 868 486 B1**
(45) Veröffentlichungstag und Bekanntmachung des Hinweises auf die Patenterteilung: **12.02.2020**
(21) Anmeldenummer: 14190687.5
(22) Anmeldetag: 28.10.2014
(51) Int. Cl.: B43M 3/04, B65H 3/10

(54) **Saugtrommel für eine Kuvertiermaschine**
Vacuum drum for an inserter machine
Tambour d'aspiration pour une machine de mise sous pli

(30) Priorität: 29.10.2013 DE 102013111926; 30.05.2014 DE 102014107650
(43) Veröffentlichungstag der Anmeldung: 06.05.2015
(73) Patentinhaber: BÖWE SYSTEC GmbH, 86159 Augsburg (DE)
(72) Erfinder: Grützmacher, Frank, 46286 Dorsten (DE)
(74) Vertreter: Charrier Rapp & Liebau

(56) Entgegenhaltungen:
- DE-A1- 2 005 175
- DE-C- 565 736
- DE-U1-202005 017 353
- US-A- 2 220 073
- US-A- 3 086 770
- US-A1- 2013 168 918
- US-B1- 6 364 305

## Beschreibung

Die Erfindung betrifft eine Saugtrommel für eine Kuvertiermaschine mit einer Mantelfläche, wobei in der Mantelfläche eine Mehrzahl von Öffnungen ausgebildet sind, die gleichmäßig in der Mantelfläche verteilt sind, wobei die Mantelfläche rotationssymmetrisch zu einer Drehachse der Saugtrommel ist, und wobei die Kontur der Mantelfläche durch eine mit der Drehachse in einer Ebene liegende Mantellinie beschrieben wird und die Mantellinie in Längsrichtung der Drehachse mindestens zwei unterschiedliche Abstände zur Drehachse aufweist.

In unterschiedlichen Maschinen, z. B. Falzmaschinen, Rillmaschinen, Druckern oder Kuvertiermaschinen, ist eine Vereinzelung von Elementen eines Stapels, beispielsweise von Blättern eines Papierstapels oder von Kuverts, erforderlich. Zur Vereinzelung werden beispielsweise Walzen oder Segmentwalzen mit einem Reibbelag eingesetzt. Ferner kommen auch Saugelemente wie beispielsweise Saugtrommeln zum Einsatz. Insbesondere bei hohen Taktleistungen stellt die fehlerfreie Vereinzelung, insbesondere von Papier, eine Herausforderung dar.

Saugtrommeln arbeiten häufig unter Verwendung eines ventilgesteuerten Vakuum-/Blasluftsystems, wobei die Saugtrommel taktweise mit einem Unterdruck beaufschlagt wird, wodurch ein zu vereinzelndes Element, z. B. ein Blatt Papier, temporär angesaugt und von der sich kontinuierlich drehenden Saugtrommel bis zum nächsten Transportmittel transportiert wird. Die Saugtrommel weist dazu eine kreiszylindrische Mantelfläche auf. Der Unterdruck wirkt über die Öffnungen in der Mantelfläche, so dass bei angelegtem Unterdruck ein Einsaugen von Luft durch die Öffnungen im Mantel erfolgt und das zu vereinzelnde Element angesaugt wird. Die Saugtrommel ist vorteilhaft unterhalb eines Magazins angeordnet, in den ein zu vereinzelnder Stapel eingelegt wird. Die Frequenz des angelegten Unterdrucks bestimmt die Taktfrequenz der Förderung der zu vereinzelnden Elemente.

Die US 6364305 B1 offenbart ein Input-System um gestapelte Blätter zu vereinzeln und sie einem weiteren Arbeitsschritt zuzuführen. Dabei umfasst das System unter anderem eine zylindrische Saugtrommel. Ein konkaver Rücksprung im Zylinder der Saugtrommel dient zum Eingriff der Spitze einer Abstreifklinge, die oberhalb der Trommel so angeordnet ist, dass ihre Spitze geringfügig oberhalb des Rücksprungs und in einem Abstand dazu liegt, der der Dicke eines Blatts entspricht. Dadurch wird der Abzug des untersten Blatts eines Stapels erleichtert.

Die US 20131168918 A1 zeigt eine Vakuumwalzenanordnung, um einzelne Bogen von gestapelten Bogen zu vereinzeln. Die Vakuumwalze weist Ausnehmungen auf, durch die angesaugte Luft hineinströmt.

Die US 3086770 A offenbart eine Vorrichtung zum Separieren von flachen, gestapelten Artikeln. Die Vorrichtung umfasst eine im Wesentlichen zylindrische Saugtrommel mit nach außen abfallenden Randbereichen, in denen abschnittsweise Saugöffnungen angeordnet sind, und zwei umlaufenden Nuten in der Mantellinie. In die Nuten greifen Stäbe ein, um einen von der Saugtrommel angesaugten Artikel abzustreifen und zu einem Förderband zu leiten.

Die aus dem Stand der Technik bekannten Saugtrommeln weisen u. a. den Nachteil auf, dass eine fehlerfreie Vereinzelung sowie eine fehlerfreie Förderung, insbesondere von welligem Papier, nicht zuverlässig sichergestellt werden kann.

Der vorliegenden Erfindung liegt deshalb die Aufgabe zugrunde, eine Saugtrommel anzugeben, mit der eine zuverlässige Vereinzelung von Papier aus einem Papierstapel möglich ist.

Die vorgenannte Aufgabe ist gemäß der vorliegenden Erfindung zunächst und im Wesentlichen dadurch gelöst, dass sich der maximale Abstand des Verlaufs der Mantellinie zur Drehachse in der Mitte befindet, wobei die Mantellinie zumindest abschnittsweise mindestens zwei Geraden mit unterschiedlichen Steigungen umfasst und die Mantellinie einen konvexen parabelartigen Kurvenverlauf aufweist, so dass die Mantelfläche eine ballige Außenkontur aufweist und symmetrisch zur Mitte der Mantelfläche ausgebildet ist. Mit dem "Abstand zur Drehachse" ist der Abstand von der Mittellinie der Drehachse der Saugtrommel zur Mantelfläche der Saugtrommel - Außenfläche in einem bestimmten Punkt - gemeint. Für jeden Punkt im Verlauf der Mantellinie lässt sich ein bestimmter Abstand zur Drehachse feststellen. Der Abstand ist dabei die Länge einer orthogonalen Linie zur Drehachse in einem bestimmten Punkt. Gemäß der vorliegenden Erfindung ist dieser Abstand, im Gegensatz zu bekannten kreiszylindrischen Saugtrommeln, nicht über die gesamte Länge gleichbleibend, sondern der Abstand der Mantellinie zur Drehachse variiert und ist insbesondere an mindestens zwei Punkten im Verlauf der Mantellinie unterschiedlich. Durch eine derartige Gestaltung der Saugtrommel wird die Auflage eines Papierstapels auf der Saugtrommel und die Separierung des zu fördernden Einzelblattes auf überraschende Weise verbessert.

Die relevante Mantelfläche der Saugtrommel ist die Mantelfläche, die im Betrieb der Handhabung von Papierobjekten dient, nicht relevant sind beispielsweise abgesetzte Bereiche, die für die Lagerung oder Befestigung der Saugtrommel vorgesehen sind. Vorzugsweise ist die Mantelfläche in den Randbereichen - links und rechts - durch einen senkrechten Absatz von den Befestigungsbereichen der Saugtrommel abgesetzt. Die Mantelfläche wird in beiden Seitenbereichen durch einen senkrechten Absatz begrenzt.

Die Trommel ist vorteilhaft in einer Kuvertiermaschine drehbar unterhalb eines Anlagebereichs oder eines Magazins gelagert, so dass sich die Saugtrommel im Betrieb um ihre Drehachse dreht. Die Trommel ist dabei vorzugsweise so gelagert, dass ihre Mantelfläche geringfügig über die sie umgebenden Auflagebereiche der Kuvertiermaschine hinausragt. Die Saugtrommel ist vorteilhaft über ihre beiden Stirnseiten in der Maschine gelagert. Die Saugtrommel ist bevorzugt von innen hohl oder weist Kanäle zur Führung eines Unterdrucks- Vakuum - auf, jedenfalls derart, dass der taktweise vorhandene Unterdruck über die Öffnungen mit dem zu vereinzelnden Element zusammenwirkt. Die Öffnungen sind gleichmäßig in der Mantelfläche verteilt. Es ist aber auch vorgesehen, dass die Öffnungen in der Mantelfläche in Form eines Musters angeordnet sind, beispielsweise in Form einer Mehrzahl von einseitig offenen Dreiecken. Die Dreiecke sind dabei beispielsweise in oder gegen die Rotationsrichtung orientiert.

Die Kontur der Mantelfläche, d. h. die äußere Form der Mantelfläche in Richtung der Drehachse betrachtet, wird durch die mit der Drehachse in einer Ebene liegende Mantellinie beschrieben. Die Mantellinie ist beispielsweise in einem Schnitt durch die Saugtrommel in jeder Ebene zu erkennen, in der auch die Drehachse liegt. Die Kontur der Saugtrommel wird folglich durch eine - gedachte - Rotation der Mantellinie um die Drehachse gebildet. Die Mantelfläche der Saugtrommel ist folglich ein Rotationskörper. Die Mantellinie verläuft zwischen den vorzugsweise parallel zueinander verlaufenden Stirnseiten der Saugtrommel.

Gemäß der erfindungsgemäßen Ausgestaltung der Saugtrommel ist vorgesehen, dass die Mantellinie in Längsrichtung der Drehachse abschnittsweise mindestens zwei Geraden mit unterschiedlichen Steigungen aufweist. Insbesondere können die zwei Geraden entgegengesetzte Steigungen aufweisen. Die Steigung der Mantellinie, betrachtet in Längsrichtung der Drehachse, verändert sich folglich im Verlauf der Mantellinie. Durch eine derartige Gestaltung der Mantelfläche der Saugtrommel wird die Zuverlässigkeit der Vereinzelung, insbesondere bei hohen Taktfrequenzen, gesteigert.

Weiter weist die Mantellinie abschnittsweise einen konvexen parabelartigen Kurvenverlauf auf. Die Mantellinie wird folglich abschnittsweise durch einen gekrümmten Kurvenverlauf gebildet, der sich zwischen den beiden Stirnseiten der Mantelfläche der Saugtrommel erstreckt. Der Kurvenverlauf ist dabei symmetrisch zur Mitte der Mantelfläche, so dass auf beiden Seiten des Mittelpunkts ein gespiegelter Kurvenverlauf ausgebildet ist.

Besonders bevorzugt ist ein parabelartiger Kurvenverlauf der Mantellinie, der vorzugsweise symmetrisch zur Gesamtlänge der Mantellinie angeordnet ist. Durch einen derartigen Kurvenverlauf ergibt sich eine tonnenartige oder ballige Saugtrommel, deren Hochpunkt exakt in der Mitte der Mantellinie liegt. Die Kontur der Saugtrommel bzw. der Mantelfläche ist konvex. Bei einer derartigen Kontur der Mantelfläche liegen die geringsten Abstände zwischen der Drehachse - der Mittellinie der Drehachse - und der Mantellinie in den Endbereichen der Mantelfläche an den Stirnseiten der Mantelfläche. Der größte Abstand ist im Hochpunkt der Mantellinie vorhanden, so dass die Mantelfläche der Saugtrommel bauchig ist.

Die Zuverlässigkeit der Vereinzelung eines Papierstapels wird gemäß einer weiteren Ausgestaltung dadurch gesteigert, dass die Mantellinie einen derartigen Verlauf aufweist, dass mindestens ein umlaufender Rücksprung in der Mantelfläche ausgebildet ist.

Die Saugtrommel lässt sich auf vorteilhafte Weise in einer Maschine, insbesondere einer Kuvertiermaschine einsetzen, wenn gemäß einer weiteren Ausgestaltung vorgesehen ist, dass an mindestens einer Seitenfläche der Saugtrommel ein Anschlussmittel für ein Vakuumsystem vorgesehen ist. Das Anschlussmittel ist wahlweise einstückig mit der Saugtrommel oder separat ausgebildet und an oder zumindest teilweise in der Saugtrommel angeordnet. Vorteilhaft ist vorgesehen, dass das Anschlussmittel in die einseitig offene Saugtrommel zumindest teilweise eingeführt wird, und dass mit dem Anschlussmittel das Anlegen eines Vakuums an die Öffnungen in der Saugtrommel realisiert wird. Das Anschlussmittel steht vorzugsweise fest, so dass sich die Saugtrommel relativ zum Anschlussmittel dreht. Die Saugtrommel ist vorzugsweise zumindest teilweise auf dem Anschlussmittel drehbar gelagert.

Bevorzugt ist vorgesehen, dass das Anschlussmittel derart ausgebildet ist, dass jeweils sieben Öffnungen gleichzeitig mit einem Vakuum beaufschlagbar sind. Wahlweise ist auch vorgesehen, dass die Öffnungen eine von den Kanälen in dem Anschlussmittel abweichende Anordnung aufweisen, so dass die Kanäle in dem Anschlussmittel in Form einer Geraden angeordnet sind, während die Öffnungen pfeilförmig angeordnet sind. Dadurch sind die Öffnungen im Betriebszustand zeitlich verzögert mit einem Vakuum beaufschlagbar.
Gemäß einer weiteren Ausgestaltung der Saugtrommel ist vorgesehen, dass die Differenz zwischen dem größten Abstand und dem kleinsten Abstand zwischen 5 mm und 15 mm liegt, insbesondere zwischen 7,5 mm und 12,5 mm, bevorzugt 9,5 mm. Der kleinste Abstand ist dabei vorzugsweise in den Endbereichen an den Stirnseiten der Mantelfläche realisiert, wobei der größte Abstand in der Mitte vorliegt. Mit einem derartigen Verlauf der Mantellinie lässt sich besonders zuverlässig gewährleisten, dass beispielsweise ein Blatt aus einem Stapel vereinzelt abtransportiert wird.

Des Weiteren ist gemäß einer nächsten Ausgestaltung vorgesehen, dass der kleinste Abstand zwischen Drehachse und Mantellinie zwischen 15 mm und 100 mm liegt, insbesondere 29,75 mm beträgt. Durch diesen Abstand ist der kleinste Außenradius der Saugtrommel - der Mantelfläche - festgelegt, wobei sich gerade bei dieser Größe besondere Vorteile bei der Vereinzelung von üblichen Papierformaten, insbesondere DIN A4, ergeben.

Ferner ist gemäß einer weiteren Ausgestaltung vorgesehen, dass der größte Abstand zwischen 30 mm und 200 mm beträgt, insbesondere 34,5 mm beträgt. Ein derartiger maximaler Außenradius der Saugtrommel - der Mantelfläche - gewährleistet eine kompakte Baugröße bei gleichzeitig zuverlässigen Fördereigenschaften. Die Länge der Mantelfläche - projiziert auf die Drehachse - weist dabei gemäß einer weiteren Ausgestaltung vorzugsweise eine Länge zwischen 60 mm und 90 mm auf, insbesondere eine Länge zwischen 70 mm und 80 mm.

Im Einzelnen gibt es verschiedene Möglichkeiten, die Saugtrommel auszugestalten und weiterzubilden. Dazu wird auf die dem Patentanspruch 1 nachfolgenden Patentansprüche als auch auf die folgende Beschreibung eines Ausführungsbeispiels verwiesen. In der Zeichnung zeigen:
- **Fig. 1**: ein Ausführungsbeispiel einer Saugtrommel in Seitenansicht,
- **Fig. 2**: ein weiteres Ausführungsbeispiel einer Saugtrommel in Seitenansicht.

Fig. 1 zeigt ein Ausführungsbeispiel einer Saugtrommel 1 in Seitenansicht. Die dargestellte Saugtrommel 1 eignet sich insbesondere zur Vereinzelung von gestapelten Elementen, z. B. Einlagen, Papier oder Kuverts. Die Saugtrommel 1 ist dazu beispielsweise rotierend im Anlagebereich einer - nicht dargestellten - Kuvertiermaschine angeordnet, wobei eine Mantelfläche 2 der Saugtrommel 1 mit den zu vereinzelnden Elementen in Kontakt kommt. Zum Erfassen der Elemente - der einzelnen Papierblätter - sind in der Mantelfläche 2 eine Mehrzahl Öffnungen 3 ausgebildet. Diese Öffnungen 3 sind gleichmäßig in der Mantelfläche 2 verteilt und sind bei diesem Ausführungsbeispiel in Form einer Mehrzahl nach unten gerichteter, einseitig offener Dreiecke angeordnet. Die Spitze der Dreiecke zeigt dabei in Rotationsrichtung. Die Öffnungen 3 werden taktweise über ein - nicht dargestelltes - ventilgesteuertes Vakuum-/Blasluftsystem mit einem Unterdruck beaufschlagt, wodurch die zu vereinzelnden Elemente von der Saugtrommel 1 erfasst, unter dem Stapel herausgezogen und bis zu einer weiteren Fördereinrichtung transportiert werden. Die Mantelfläche 2 ist rotationssymmetrisch zu einer Drehachse 4 der Saugtrommel 1 ausgebildet.

In der Seitenansicht gemäß Fig. 1 ist deutlich zu erkennen, dass die Kontur der Mantelfläche 2 durch eine mit der Drehachse 4 in einer Ebene liegende Mantellinie 5 beschrieben wird. Durch eine gedachte Rotation der Mantellinie 5 um die Drehachse 4 wird die rotationssymmetrische Mantelfläche 2 beschrieben. Bei dem Ausführungsbeispiel weist die Mantellinie 5 - gemäß Fig. 1 von links nach rechts gesehen - zunächst einen Verlauf mit einer Gerade auf, wobei sich im Mittelbereich ein gewölbter Kurvenverlauf anschließt, wobei nachfolgend wieder eine Gerade vorgesehen ist. Die beiden Geraden haben bei dieser Anordnung eine gegenläufige Steigung. Durch eine derartige Konstruktion der Mantellinie 5 erhält die Mantelfläche 2 der Saugtrommel 1 eine im Wesentlichen ballenartige oder tonnenartige Außenkontur. Dabei sind die Seitenbereiche, in denen die Mantellinie 5 eine Gerade ist, klar von dem Mittelbereich abgegrenzt, nämlich durch eine umlaufende Kante an den Übergangsbereichen.

Im - gemäß Fig. 1 - links dargestellten Seitenbereich der Saugtrommel 1 ist an der Seitenfläche ein Lagerzapfen 8 zur Lagerung der Saugtrommel 1 vorgesehen. Die rechte Seite der Saugtrommel 1 ist offen, so dass ein - in Fig. 2 dargestelltes - Anschlussmittel 7 zum Anschluss ein Vakuum-/Blasluftsystem einführbar ist.

Fig. 2 zeigt ein Ausführungsbeispiel einer Saugtrommel 1 mit einer rotationssymmetrisch zur Drehachse 4 ausgebildeten Mantelfläche 2 in geschnittener Seitenansicht. Die Saugtrommel 1 ist auf der linken Seite mit dem Lagerzapfen 8 in einem Lager drehbar gelagert. In die hohle Saugtrommel 1 ist von der rechten Seite zumindest teilweise ein Anschlussmittel 7 eingeführt, dass zum Anschluss an ein Saug-/ und Blasluftsystem dient. Um an die Öffnungen 3 der Saugtrommel 1 ein Vakuum anzulegen, sind in dem Anschlussmittel Kanäle 9 vorgesehen, die bei diesem Ausführungsbeispiel in Form einer Geraden nebeneinander angeordnet sind. Das Anschlussmittel 7 steht fest, so dass sich die Saugtrommel 1 relativ zum Anschlussmittel 7 bewegt. Die Saugtrommel 1 ist auf dem Anschlussmittel 7 drehbar gelagert.

Die Öffnungen 3 in der Mantelfläche 2 der Saugtrommel 1 sind bei diesem Ausführungsbeispiel pfeilförmig angeordnet, so dass die Öffnungen 3, die in Form einer Geraden angeordnet sind, im Betrieb zeitlich verzögert mit einem Vakuum beaufschlagt werden.

## Patentansprüche

1. Saugtrommel (1) für eine Kuvertiermaschine mit einer Mantelfläche (2), wobei in der Mantelfläche (2) eine Mehrzahl von Öffnungen (3) ausgebildet sind, die gleichmäßig in der Mantelfläche (2) verteilt sind, wobei die Mantelfläche (2) rotationssymmetrisch zu einer Drehachse (4) der Saugtrommel (1) ist, und wobei die Kontur der Mantelfläche (2) durch eine mit der Drehachse (4) in einer Ebene liegende Mantellinie (5) beschrieben wird und die Mantellinie (5) in Längsrichtung der Drehachse (4) mindestens zwei unterschiedliche Abstände zur Drehachse (4) aufweist, **dadurch gekennzeichnet, dass** sich der maximale Abstand des Verlaufs der Mantellinie (5) zur Drehachse (4) in der Mitte befindet, wobei die Mantellinie (5) abschnittsweise mindestens zwei Geraden mit unterschiedlichen Steigungen umfasst und die Mantellinie (5) einen konvexen parabelartigen Kurvenverlauf aufweist, so dass die Mantelfläche (2) eine ballige Außenkontur aufweist und symmetrisch zur Mitte der Mantelfläche (2) ausgebildet ist.

2. Saugtrommel (1) nach Anspruch 1, **dadurch gekennzeichnet, dass** die Mantellinie (5) einen derartigen Verlauf aufweist, dass mindestens ein umlaufender Rücksprung (6) in der Mantelfläche (2) ausgebildet ist.

3. Saugtrommel (1) nach einem der Ansprüche 1 oder 2, **dadurch gekennzeichnet, dass** an mindestens einer Seitenfläche der Saugtrommel (1) ein Anschlussmittel für ein Vakuumsystem vorgesehen ist.

4. Saugtrommel (1) nach einem der Ansprüche 1 bis 3, **dadurch gekennzeichnet, dass** die Differenz zwischen dem größten Abstand und dem kleinsten Abstand zwischen 5 mm und 15 mm liegt, insbesondere zwischen 7,5 mm und 12,5 mm, bevorzugt 9,5 mm.

5. Saugtrommel (1) nach einem der Ansprüche 1 bis 4, **dadurch gekennzeichnet, dass** der kleinste Abstand zwischen 15 mm und 100 mm liegt, insbesondere 29,75 mm beträgt.

6. Saugtrommel (1) nach einem der Ansprüche 1 bis 5, **dadurch gekennzeichnet, dass** der größte Abstand zwischen 30 mm und 200 mm beträgt, insbesondere 34,5 mm beträgt.

7. Saugtrommel (1) nach einem der Ansprüche 1 bis 6, **dadurch gekennzeichnet, dass** die Länge der Mantelfläche zwischen 60 mm und 90 mm liegt, insbesondere zwischen 70 mm und 80 mm liegt.

8. Kuvertiermaschine, zum Befüllen eines Kuverts mit einer Einlage aus Papier, umfassend mindestens eine Saugtrommel (1), mit einer Mantelfläche (2), wobei in der Mantelfläche (2) eine Mehrzahl von Öffnungen (3) ausgebildet sind, die gleichmäßig in der Mantelfläche (2) verteilt sind, wobei die Mantelfläche (2) rotationssymmetrisch zu einer Drehachse (4) der Saugtrommel (1) ist, und wobei die Kontur der Mantelfläche (2) durch eine mit der Drehachse (4) in einer Ebene liegende Mantellinie (5) beschrieben wird und die Mantellinie (5) in Längsrichtung der Drehachse (4) mindestens zwei unterschiedliche Abstände zur Drehachse (4) aufweist, wobei sich der maximale Abstand des Verlaufs der Mantellinie (5) zur Drehachse (4) in der Mitte befindet, wobei die Mantellinie (5) abschnittsweise mindestens zwei Geraden mit unterschiedlichen Steigungen umfasst und die Mantellinie (5) einen konvexen parabelartigen Kurvenverlauf aufweist, so dass die Mantelfläche (2) eine ballige Außenkontur aufweist und symmetrisch zur Mitte der Mantelfläche (2) ausgebildet ist.

9. Kuvertiermaschine nach Anspruch 8, wobei die Saugtrommel (1) nach einem der Ansprüche 2 bis 7 ausgebildet ist.

10. Verwendung einer Saugtrommel (1) in einer Kuvertiermaschine zum Vereinzeln von Papierobjekten, wobei die Saugtrommel (1) eine Mantelfläche (2) aufweist, wobei in der Mantelfläche (2) eine Mehrzahl von Öffnungen (3) ausgebildet sind, die gleichmäßig in der Mantelfläche (2) verteilt sind, wobei die Mantelfläche (2) rotationssymmetrisch zu einer Drehachse (4) der Saugtrommel (1) ist, und wobei die Kontur der Mantelfläche (2) durch eine mit der Drehachse (4) in einer Ebene liegende Mantellinie (5) beschrieben wird und die Mantellinie (5) in Längsrichtung der Drehachse (4) mindestens zwei unterschiedliche Abstände zur Drehachse (4) aufweist, wobei sich der maximale Abstand des Verlaufs der Mantellinie (5) zur Drehachse (4) in der Mitte befindet, wobei die Mantellinie (5) abschnittsweise mindestens zwei Geraden mit unterschiedlichen Steigungen umfasst und die Mantellinie (5) einen konvexen parabelartigen Kurvenverlauf aufweist, so dass die Mantelfläche (2) eine ballige Außenkontur aufweist und symmetrisch zur Mitte der Mantelfläche (2) ausgebildet ist.

11. Verwendung einer Saugtrommel (1) nach Anspruch 10, wobei die Saugtrommel (1) nach einem der Ansprüche 2 bis 7 ausgebildet ist.

## Claims

1. Suction drum (1) for an inserter having a shell surface (2), wherein a plurality of openings (3), which are distributed uniformly in the shell surface (2), are formed in the shell surface (2), wherein the shell surface (2) is in rotational symmetry with a rotational axis (4) of the suction drum (1), and wherein the contour of the shell surface (2) is described by a shell line (5) lying in a plane with the rotational axis (4) and the shell line (5) has at least two different distances from the rotational axis (4) in the longitudinal direction of the rotational axis (4), **characterised in that** the maximum distance of the course of the shell line (5) from the rotational axis (4) is located in the centre, wherein the shell line (5) comprises in sections at least two straight lines with different slopes and the shell line (5) has a convex parabolic curve course so that the shell surface (2) has a spherical outer contour and is designed to be symmetrical with the centre of the shell surface (2).

2. Suction drum (1) according to claim 1, **characterised in that** the shell line (5) has such a course that at least one annular rebound (6) is formed in the shell surface (2).

3. Suction drum (1) according to one of claims 1 or 2, **characterised in that** a connection means for a vacuum system is provided on at least one side surface of the suction drum (1).

4. Suction drum (1) according to one of claims 1 to 3, **characterised in that** the difference between the greatest distance and the smallest distance lies between 5 mm and 15 mm, in particular between 7.5 mm and 12.5 mm, preferably 9.5 mm.

5. Suction drum (1) according to one of claims 1 to 4, **characterised in that** the smallest distance lies between 15 mm and 100 mm, in particular is 29.75 mm.

6. Suction drum (1) according to one of claims 1 to 5, **characterised in that** the greatest distance is between 30 mm and 200 mm, in particular is 34.5 mm.

7. Suction drum (1) according to one of claims 1 to 6, **characterised in that** the length of the shell surface lies between 60 mm and 90 mm, in particular lies between 70 mm and 80 mm.

8. Inserter for filling an envelope with an insert made of paper, comprising at least one suction drum (1) having a shell surface (2), wherein a plurality of openings (3), which are distributed uniformly in the shell surface (2), are formed in the shell surface (2), wherein the shell surface (2) is in rotational symmetry with a rotational axis (4) of the suction drum (1), and wherein the contour of the shell surface (2) is described by a shell line (5) lying in a plane with the rotational axis (4) and the shell line (5) has at least two different distances from the rotational axis (4) in the longitudinal direction of the rotational axis (4), wherein the maximum distance of the course of the shell line (5) from the rotational axis (4) is located in the centre, wherein the shell line (5) comprises in sections at least two straight lines with different slopes and the shell line (5) has a convex parabolic curve course so that the shell surface (2) has a spherical outer contour and is designed to be symmetrical with the centre of the shell surface (2).

9. Inserter according to claim 8, wherein the suction drum (1) is designed according to one of claims 2 to 7.

10. Use of a suction drum (1) in an inserter for separating paper objects, wherein the suction drum (1) has a shell surface (2), wherein a plurality of openings (3), which are distributed uniformly in the shell surface (2), are formed in the shell surface (2), wherein the shell surface (2) is in rotational symmetry with a rotational axis (4) of the suction drum (1), and wherein the contour of the shell surface (2) is described by a shell line (5) lying in a plane with the rotational axis (4) and the shell line (5) has at least two different distances from the rotational axis (4) in the longitudinal direction of the rotational axis (4), wherein the maximum distance of the course of the shell line (5) from the rotational axis (4) is located in the centre, wherein the shell line (5) comprises in sections at least two straight lines with different slopes and the shell line (5) has a convex parabolic curve course so that the shell surface (2) has a spherical outer contour and is designed to be symmetrical with the centre of the shell surface (2).

11. Use of a suction drum (1) according to claim 10, wherein the suction drum (1) is designed according to one of claims 2 to 7.

## Revendications

1. Tambour d'aspiration (1) pour une machine de mise sous pli avec une surface extérieure (2), dans lequel sont réalisées dans la surface extérieure (2) une multitude d'ouvertures (3), qui sont réparties de manière homogène dans la surface extérieure (2), dans lequel la surface extérieure (2) est symétrique en rotation par rapport à un axe de rotation (4) du tambour d'aspiration (1), et dans lequel le contour de la surface extérieure (2) est décrit par une ligne extérieure (5) située dans un plan avec l'axe de rotation (4) et la ligne extérieure (5) présente dans la direction longitudinale de l'axe de rotation (4) au moins deux espacements différents par rapport à l'axe de rotation (4), **caractérisé en ce que** l'espacement maximal du profil de la ligne extérieure (5) par rapport à l'axe de rotation (4) se trouve au centre, dans lequel la ligne extérieure (5) comprend par endroits au moins deux droites avec des inclinaisons différentes et la ligne extérieure (5) présente un profil de courbe convexe de type parabole de sorte que la surface extérieure (2) présente un contour externe bombé et est réalisée de manière symétrique par rapport au centre de la surface extérieure (2).

2. Tambour d'aspiration (1) selon la revendication 1, **caractérisé en ce que** la ligne extérieure (5) présente un profil tel qu'au moins un renfoncement (6) périphérique est réalisé dans la surface extérieure (2).

3. Tambour d'aspiration (1) selon l'une quelconque des revendications 1 ou 2, **caractérisé en ce qu'**un moyen de raccordement pour un système de vide est prévu au niveau d'au moins une surface latérale du tambour d'aspiration (1).

4. Tambour d'aspiration (1) selon l'une quelconque des revendications 1 à 3, **caractérisé en ce que** la différence entre le plus grand espacement et le plus petit espacement se situe entre 5 mm et 15 mm, en particulier entre 7,5 mm et 12,55 mm, de manière préférée est de 9,5 mm.

5. Tambour d'aspiration (1) selon l'une quelconque des revendications 1 à 4, **caractérisé en ce que** le plus petit espacement se situe entre 15 mm et 100 mm, en particulier est de 29,75 mm.

6. Tambour d'aspiration (1) selon l'une quelconque des revendications 1 à 5, **caractérisé en ce que** le plus grand espacement est compris entre 30 mm et 200 mm, en particulier est de 34,5 mm.

7. Tambour d'aspiration (1) selon l'une quelconque des revendications 1 à 6, **caractérisé en ce que** la longueur de la surface extérieure se situe entre 60 mm et 90 mm, en particulier se situe entre 70 mm et 80 mm.

8. Machine de mise sous pli servant à remplir une enveloppe d'un entoilage en papier, comprenant au moins un tambour d'aspiration (1), avec une surface extérieure (2), dans laquelle sont réalisées dans la surface extérieure (2) une multitude d'ouvertures (3), qui sont réparties de manière homogène dans la surface extérieure (2), dans laquelle la surface extérieure (2) est symétrique en rotation par rapport à un axe de rotation (4) du tambour d'aspiration (1), et dans laquelle le contour de la surface extérieure (2) est décrit par une ligne extérieure (5) située dans un plan avec l'axe de rotation (4) et la ligne extérieure (5) présente dans la direction longitudinale de l'axe de rotation (4) au moins deux espacements différents par rapport à l'axe de rotation (4), dans laquelle l'espacement maximal du profil de la ligne extérieure (5) par rapport à l'axe de rotation (4) se trouve au centre, dans laquelle la ligne extérieure (5) comprend par endroits au moins deux droites avec différentes inclinaisons et la ligne extérieure (5) présente un profil de courbe convexe de type parabole de sorte que la surface extérieure (2) présente un contour externe bombé et est réalisée de manière symétrique par rapport au centre de la surface extérieure (2).

9. Machine de mise sous pli selon la revendication 8, dans laquelle le tambour d'aspiration (1) est réalisé selon l'une quelconque des revendications 2 à 7.

10. Utilisation d'un tambour d'aspiration (1) dans une machine de mise sous pli servant à séparer des objets en papier, dans laquelle le tambour d'aspiration (1) présente une surface extérieure (2), dans laquelle sont réalisées dans la surface extérieure (2) une multitude d'ouvertures (3), qui sont réparties de manière homogène dans la surface extérieure (2), dans laquelle la surface extérieure (2) est symétrique en rotation par rapport à un axe de rotation (4) du tambour d'aspiration (1), et dans laquelle le contour de la surface extérieure (2) est décrit par une ligne extérieure (5) située dans un plan avec l'axe de rotation (4) et la ligne extérieure (5) présente dans la direction longitudinale de l'axe de rotation (4) au moins deux espacements différents par rapport à l'axe de rotation (4), dans laquelle l'espacement maximal du profil de la ligne extérieure (5) par rapport à l'axe de rotation (4) se trouve au centre, dans laquelle la ligne extérieure (5) comprend par endroits au moins deux droites avec des inclinaisons différentes et la ligne extérieure (5) présente un profil de courbe convexe de type parabole de sorte que la surface extérieure (2) présente un contour externe bombé et est réalisée de manière symétrique par rapport au centre de la surface extérieure (2).

11. Utilisation d'un tambour d'aspiration (1) selon la revendication 10, dans laquelle le tambour d'aspiration (1) est réalisé selon l'une quelconque des revendications 2 à 7.
